# EUROPÄISCHE PATENTSCHRIFT

(11) **EP 4 363 727 B1**
(45) Veröffentlichungstag und Bekanntmachung des Hinweises auf die Patenterteilung: **30.04.2025**
(21) Anmeldenummer: 21746633.3
(22) Anmeldetag: 28.06.2021
(51) Int. Cl.: F15B 15/14

(54) **ARBEITSZYLINDER UND VERFAHREN ZU DESSEN HERSTELLUNG**
WORKING CYLINDER AND METHOD FOR THE PRODUCTION THEREOF
CYLINDRE DE TRAVAIL ET SON PROCÉDÉ DE PRODUCTION

(43) Veröffentlichungstag der Anmeldung: 08.05.2024
(73) Patentinhaber: Bümach Engineering International B.V., 7826 TA Emmen (NL)
(72) Erfinder: BUETER, Josef, 49733 Haren/Altenberge (DE)
(74) Vertreter: Weihrauch, Frank
(86) Internationale Anmeldenummer: PCT/DE2021/000111
(87) Internationale Veröffentlichungsnummer: WO 2023/274432

(56) Entgegenhaltungen:
- EP-A1- 3 559 480
- WO-A1-2021/089072
- US-A1- 2003 116 012

## Beschreibung

Die Erfindung betrifft einen Arbeitszylinder, insbesondere einen hydraulischen Arbeitszylinder. Ferner betrifft die Erfindung ein Verfahren zur Herstellung eines solchen Arbeitszylinders.

Arbeitszylinder als solche sind aus dem Stand der Technik bekannt. Im Regelfall weisen solche Arbeitszylinder ein Zylinderrohr sowie hieran gekoppelte Verschlussteile sowie eine Kolbeneinheit auf.

Aus dem Stand der Technik ist für die Fertigung solcher Arbeitszylinder beispielsweise ein Verschrauben der Verschlussteile mit dem Zylinderrohr bekannt. Solche Arbeitszylinder werden daher auch als Schraubzylinder bezeichnet.

So beschreibt beispielsweise die Lösung gemäß EP 3 559 480 A1 einen Schraubzylinder mit mindestens einem geschraubten Verschlussteil, bei dem das Zylinderrohr an der Kontaktringflläche zu dem Verschlussteil einen verjüngten Wandungsabschnitt aufweist, so dass eine verbesserte Abdichtung ermöglicht wird.

Eine andere nach dem Stand der Technik bekannte Lösung ist das Verschweißen von Zylinderrohr und Verschlussteilen.

Ferner aus dem Stand der Technik eine kombinierte Lösung in der Weise bekannt, das Bodenverschlussteil mit dem Zylinderrohr durch MAG-Schweißen zu verbinden und dann lediglich das Führungsverschlussteil zu verschrauben.

Das Gewinde von Zylinderrohr und Verschlussteilen wird in der Regel durch ein spanendes Verfahren erzeugt.

Schraubzylinder wie auch Zylinder mit Verschraubung nur eines Verschlussteils und MAG-Verschweißung des anderen Verschlussteils werden nach dem Stand der Technik in hoher Qualität bereitgestellt und haben sich als hochwertige und zuverlässige Produkte bewährt.

Als fertigungsseitiger Nachteil ist hierbei festzustellen, dass insbesondere für das Zylinderrohr eine Zulage der Materialstärke, also der Rohrwandstärke, für das sub-traktiv einzubringende Gewinde vorgesehen werden muss, weil das Gewinde das Zylinderrohr unvermeidlich schwächt. Damit liegt dann aber eine Rohrwandstärke vor, die für die Aufnahme der Kräfte im Arbeitsbetrieb, insbesondere der Kräfte durch den Betriebsdruck des Fluids, erheblich überdimensioniert ist. Dies führt nachteilig zu einem erhöhten Materialverbrauch und zu einem erhöhten Endgewicht des Arbeitszylinders. Bei Schraubarbeitszylindern ist es ferner nachteilig, dass eine bestimmte Gewindelänge vorgesehen werden muss, um die hohen axialen Kräfte aufnehmen zu können, die aus dem Betriebsdruck eines Fluids sowie zusätzlich aus der Vorspannung bei einem Verschrauben resultieren. Durch die Mindestgewindelänge vergrößern sich zugleich die Längenabmessungen, was neben einem erhöhten Materialeinsatz je nach Einbausituation zusätzlich nachteilig sein kann.

Die Aufgabe der Erfindung ist es, einen Arbeitszylinder bereitzustellen, der eine hohe Zuverlässigkeit aufweist sowie materialsparend und kostengünstig herstellbar ist. Ferner ist es die Aufgabe der Erfindung ein Verfahren zur Herstellung eines solchen Arbeitszylinders aufzuzeigen.

Die Aufgabe wird in Bezug auf den Arbeitszylinder durch die im Patentanspruch 1 aufgeführten Merkmale sowie in Bezug auf das Verfahren zur Herstellung eines solchen Arbeitszylinders durch die im Patentanspruch 7 aufgeführten Merkmale gelöst. Bevorzugte Weiterbildungen ergeben sich aus den jeweiligen Unteransprüchen.

Der erfindungsgemäße Arbeitszylinder weist als Grundelemente einen Zylinder und eine Kolbeneinheit auf und ist insbesondere durch eine besondere Kopplung mindestens eines Verschlussteils mit dem Zylinderrohr verbunden.

Erfindungsgemäß weist der Zylinder ein Zylinderrohr, ein Verschlussteil und ein weiteres Verschlussteil auf.

Wie in üblicher Weise weist das Zylinderrohr ein Zylinderrohrende und ein weiteres Zylinderrohrende und somit zwei sich gegenüberliegende Zylinderrohrenden auf.

An den Zylinderrohrenden sind die Verschlussteile angeordnet, wobei an dem Zylinderrohrende das Verschlussteil und an dem weiteren Zylinderrohrende das weitere Verschlussteil angeordnet ist. Das Zylinderrohrende und das weitere Zylinderrohrende werden nachfolgend zusammengefasst auch als die Zylinderrohrenden sowie das Verschlussteil und das weitere Verschlussteil nachfolgend zusammengefasst auch als die Verschlussteile bezeichnet. Das Zylinderrohr und die hieran angeordneten Verschlussteile bilden einen Zylinderinnenraum aus.

Als weiteres Grundelement bildet die Kolbeneinheit in dem Zylinderinnenraum mindestens einen Arbeitsraum aus. Vorzugsweise ist die Kolbeneinheit als eine Baugruppe aus Kolben und Kolbenstange ausgebildet, wobei die Kolbenstange eines der Verschlussteile, das dann als Führungsverschlussteil vorliegt, gleitend durchsetzt. Die Kolbeneinheit kann aber beispielsweise auch als Tauchkolben eines Plungerzylinders oder als eine Kolbeneinheit eines Gleichgangzylinders vorliegen.

Insbesondere ist der erfindungsgemäße Arbeitszylinder durch eine in besonderer Weise ausgebildete Kopplung zwischen dem Zylinderrohr und dem Verschlussteil gekennzeichnet. Das Zylinderrohr und das Verschlussteil werden zusammen auch als die Kopplungspartner bezeichnet.

Hierfür weist der Zylinder einen Kopplungsabschnitt auf. Der Kopplungsabschnitt wird durch das Verschlussteil und den Zylinderrohrendabschnitt ausgebildet.

Der Zylinderrohrendabschnitt weist einen Zylinderrohrgewindeabschnitt, einen Zylinderrohrzwischenabschnitt und ein Zylinderrohrende auf.

Das Verschlussteil weist ein Außengewinde und der Zylinderrohrgewindeabschnitt weist ein zu dem Außengewinde korrespondierendes Innengewinde auf, wobei das Außengewinde und das Innengewinde zusammen einen gemeinsamen Gewindeabschnitt ausbilden. Außengewinde und Innengewinde stehen in dem gemeinsamen Gewindeabschnitt miteinander im Eingriff.

Der Gewindeabschnitt ist ausgebildet, das Verschlussteil und das Zylinderrohr formschlüssig zu koppeln und so insbesondere axiale Kräfte aufzunehmen, die aus dem Betriebsdruck des Druckmittels bei bestimmungsgemäßer Verwendung des erfindungsgemäßen Arbeitszylinders resultieren.

Zudem ist das Zylinderrohrende mit dem Verschlussteil an einem zylinderrohrseitigen Adaptionskörperende mittels einer umlaufenden Ringschweißnaht stoffschlüssig verbunden. Die Ringschweißnaht ist hierbei als Laserringschweißnaht ausgebildet. Die Ringschweißnaht bildet eine druckmitteldichte Dichtebene aus. Die druckmitteldichte Dichtebene trennt den Arbeitsraum von der Umgebung und verhindert einen Austritt des Druckmittels.

Der erfindungsgemäße Arbeitszylinder ist ausgebildet, einen Entlastungsbetriebszustand oder einen Lastbetriebszustand einzunehmen.

Als Entlastungsbetriebszustand wird der Betriebszustand verstanden, in dem kein oder nur ein geringer Betriebsdruck des Druckmittels anliegt.

Hierbei ist der Kopplungsabschnitt erfindungsgemäß so ausgebildet, dass in dem Entlastungsbetriebszustand von dem gemeinsamen Gewindeabschnitt keine axiale Zugkraft aufgenommen wird. Als axiale Zugkraft wird eine von dem Verschlussteil in distaler axialer Richtung, also von der Zylindermitte weg gerichtete Kraft verstanden.

Dem liegt zu Grunde, dass das Außengewinde und das Innengewinde eine geringfügige axiale Relativbewegung aufweisen, die bei Arbeitszylindern auch als Atmen bekannt sind. Diese geringfügige axiale Relativbewegung wird nachfolgend als axiales Spiel bezeichnet. Bei einer Zugkraft befindet sich das Außengewinde des Verschlussteils in einer distalen Spielendlage und bei einer Druckkraft, also einer in Richtung Zylindermitte wirkenden Kraft, in einer proximalen Spielendlage. Dazwischen befindet sich die Spielzwischenlage. Etwaige axiale Zugkräfte werden in den Entlastungsbetriebszustand ausschließlich von der Ringschweißnaht aufgenommen. In dem Entlastungsbetriebszustand werden von dem gemeinsamen Gewindeabschnitt definitionsgemäß keine axialen Zugkräfte aufgenommen, wobei hierbei von dem gemeinsamen Gewindeabschnitt entweder keine axialen Kräfte aufgenommen werden und sich das Verschlussteil in einer Spielzwischenlage befindet oder sogar umgekehrt axiale Druckkräfte aufgenommen werden können.

Als Lastbetriebszustand wird der Betriebszustand verstanden, in dem der volle oder ein hoher Betriebsdruck des Druckmittels anliegt.

Der Kopplungsabschnitt ist so ausgebildet, dass in dem Lastbetriebszustand die Ringschweißnaht und der gemeinsame Gewindeabschnitt jeweils eine axiale Zugkraft aufnehmen. Dies bedeutet, dass durch die auf das Verschlussteil durch den Betriebsdruck des Druckmittels wirkenden hohen axialen Zugkräfte zu einem ersten Teil durch die Ringschweißnaht und zu einem anderen Teil durch den gemeinsamen Gewindeabschnitt aufgenommen werden. Diese Kraftaufteilung wird erfindungsgemäß dadurch erreicht, dass bei einem Übergang von dem Entlastungsbetriebszustand in den Lastbetriebszustand und dem damit verbundenen Anstieg der axialen Zugkraft der zwischen dem Zylinderrohrgewindeabschnitt und dem Zylinderrohrende liegende Zylinderrohrzwischenabschnitt elastisch gedehnt wird. Diese Längenänderung innerhalb der Elastizitätsgrenze führt dazu, dass der gemeinsame Gewindeabschnitt in die distale Spielendlage geführt wird und ab diesem Zustand eine axiale Zugkraft aufnimmt. Ab diesem Zustand wird der Zylinderrohrzwischenabschnitt nicht weiter elastisch gedehnt und es sind die Ringschweißnaht als stoffschlüssige Kopplung und der gemeinsame Gewindeabschnitt als formschlüssige Kopplung gemeinsam an der Aufnahme der axialen Zugkräfte beteiligt.

Als erfindungsgemäße Abgrenzung von Entlastungsbetriebszustand und Lastbetriebszustand wird der Zustand verstanden, bei dem der Betriebsdruck des Druckmittels so groß ist, dass der gemeinsame Gewindeabschnitt beginnt einen Teil der axialen Zugkräfte aufzunehmen.

Die erfindungsgemäße Lösung weist insbesondere die nachfolgend beschriebenen Vorteile auf.

Ein erster besonderer Vorteil ist es, dass die axiale Zugkraft, die von dem gemeinsamen Gewindeabschnitt bei einer bestimmungsgemäßen Verwendung infolge des Betriebsdrucks des Druckmittels aufgenommen werden muss, durch zwei erfindungsgemäße Effekte wesentlich gemindert ist.

Zum Ersten entfällt vorteilhaft die axiale Vorspannung durch ein Anziehen der Schraubverbindung mit einem Anpressen der Ringkontaktflächen von Zylinderrohr und Verschlussteil, wie dies bei Schraubarbeitszylindern nach dem Stand der Technik der Fall ist. Diese axiale Vorspannung muss zusätzlich zu den Kräften aus dem Betriebsdruck aufgenommen werden können und mindert bei Schraubarbeitszylindern nach dem Stand der Technik die maximal aus dem Betriebsdruck aufnehmbaren Kräfte ab. Erfindungsgemäß müssen daher von dem gemeinsamen Gewindeabschnitt lediglich die aus dem Betriebsdruck resultierenden axialen Zugkräfte aufgenommen werden.

Zum Zweiten werden die aus dem Betriebsdruck resultierenden axialen Zugkräfte dann zusätzlich um einen von der Ringschweißnaht aufgenommenen Kraftanteil reduziert.

Dem liegt zu Grunde, dass als weiterer besonderer Vorteil eine Aufteilung der Kraftaufnahme der axialen Zuglast bei hohen Betriebsdrücken auf einerseits die Ringschweißnaht und andererseits den gemeinsamen Gewindeabschnitt ermöglicht wird.

Durch die Kraftaufteilung ist der gemeinsame Gewindeabschnitt weniger belastet als bei Schraubzylindern nach dem Stand der Technik. Hierdurch ist es vorteilhaft möglich, den gemeinsamen Gewindeabschnitt kürzer oder das Zylinderrohr dünnwandiger auszubilden. Dadurch wird teures Zylinderrohrmaterial eingespart, der Zeitaufwand für das spanende Einbringen des Gewindes wird reduziert und es werden zudem geringere Baugrößen des Arbeitszylinders bei gleichem Hub ermöglicht.

Zugleich ist durch die Kraftaufteilung aber auch die Ringschweißnaht geringer belastet als bei Schweißzylindern nach dem Stand der Technik. Dies ermöglicht vorteilhaft auch die Verwendung von dünnwandigeren Zylinderrohren, wodurch Material gespart und das Gewicht des Arbeitszylinders reduziert werden kann.

Besonders vorteilhaft ist hierbei, dass durch die Geometrie des Zylinderrohrzwischenabschnitts die maximale axiale Kraft an der Ringschweißnaht eingestellt werden kann. Hierbei kann insbesondere vorteilhaft das Verhältnis von Länge und Wandungsdicke so gewählt werden, dass die Elastizitätsgrenze zuverlässig eingehalten und die maximale axiale Kraft an der Ringschweißnaht begrenzt wird.

Gegenüber Schraubarbeitszylindern entfällt vorteilhaft zudem das Erfordernis einer Ausdrehsicherung, da dies in Funktionsintegration durch die Ringschweißnaht übernommen wird.

Nach einer ersten vorteilhaften Weiterbildung ist der erfindungsgemäße Arbeitszylinder dadurch gekennzeichnet, dass in dem Entlastungsbetriebszustand der Zylinderrohrzwischenabschnitt eine Zugvorspannung aufweist und der gemeinsame Gewindeabschnitt eine axiale Druckkraft aufnimmt. Gemäß dieser Weiterbildung befindet sich der gemeinsame Gewindeabschnitt in dem Entlastungsbetriebszustand in einer proximalen Spielendlage. Diese Weiterbildung zeigt damit eine Lösung, bei der der Weg einer elastischen Dehnung des Zylinderrohrzwischenabschnitts größtmöglich ausgebildet wird. Auf diese Weise kann ein hoher Kraftanteil der axialen Zugkraft über die Ringschweißnaht abgeleitet werden.

In einer weiteren vorteilhaften Weiterbildung ist der Arbeitszylinder dadurch gekennzeichnet, dass bei einem Wechsel von dem Entlastungsbetriebszustand in den Lastbetriebszustand der Zylinderrohrzwischenabschnitt für eine axiale Dehnung innerhalb seiner Elastizitätsgrenze ausgebildet ist.

Hierbei kann der Zylinderrohrzwischenabschnitt beispielsweise auch eine Wandungsverjüngung aufweisen.

Weiterhin kann eine Ausbildung des Zylinderrohrzwischenabschnitts in der Weise vorliegen, dass dieser in den Zylinderrohrgewindeabschnitt ganz oder teilweise integriert ist. Hierbei kann dann vorzugsweise das Innengewinde des Zylinderrohrabschnitts in distaler Richtung eine Gewindesteigung in der Weise aufweisen, dass diese in einem spannungsfreien Zustand eine leicht degressive Steigung sowie im Zustand der elastischen Dehnung eine lineare Steigung aufweist. Nach dieser Weiterbildung legen sich erst im Lastbetriebszustand die Flanken aller Gewindegänge vollständig an. Dadurch wird vorteilhaft eine noch weitergehende bauliche Verkürzung der Länge des Zylinderrohrendabschnitts erreicht. Alternativ oder kumulativ kann auch das Außengewinde des Verschlussteils in

Nach einer weiteren vorteilhaften Weiterbildung ist der Arbeitszylinder dadurch gekennzeichnet, dass der Zylinderrohrzwischenabschnitt eine Wandungsverjüngung aufweist.

Als Wandungsverjüngung wird eine Reduzierung der Wandungsstärke des Zylinderrohrs in dem Bereich des Zylinderrohrzwischenabschnitts verstanden. Vorteilhaft beträgt die Wandungsstärke des Zylinderrohrzwischenabschnitts 60 % oder weniger, besonders bevorzugt 40 % oder weniger der Wandungsstärke des Zylinderrohrs im Übrigen. Bevorzugt beträgt die Länge des Zylinderrohrzwischenabschnitts im Bereich der Wandungsverjüngung zudem mindestens das dreifache, besonders bevorzugt mindestens das fünffache der Wandungstärke des Zylinderrohrs im Bereich der Wandungsverjüngung. Durch die Wandungsverjüngung wird überraschend eine einfache aber zuverlässige Lösung aufgezeigt, die Belastung der Ringschweißnaht zu reduzieren. Dem liegt zu Grunde, dass in dem Lastbetriebszustand der Zylinderrohrzwischenabschnitt axial elastisch gedehnt ist und hierbei eine Zugkraft auf die Ringschweißnaht überträgt. Je geringer die Wandungsstärke gewählt wird, umso geringer ist die bei gleichem elastischen Dehnungszustand übertragene Kraft.

Nach einer weiteren vorteilhaften Weiterbildung ist der Arbeitszylinder dadurch gekennzeichnet, dass die-Ringschweißnaht eine Ringschweißnahttiefe aufweist, die zu einer Zylinderrohrwandungsdicke ein Verhältnis von 1,1 bis 2,5 aufweist.

Die Ringschweißnaht weist in dieser Weiterbildung eine Neigung gegenüber der orthogonal zu der Hauptlängsachse stehenden Transversalebene auf. Dadurch wird eine Tiefe der Ringschweißnaht erreicht, die die Zylinderrohrwandungsdicke übersteigt, wobei je nach Neigungswinkel das 1,1 fache bis 2,5 fache der Zylinderrohrwandungsdicke vorliegt. Hiermit wird besonders vorteilhaft eine größere Verbindungsfläche und somit eine höhere Festigkeit der stoffschlüssigen Verbindung zwischen dem Verschlussteil und dem Zylinderrohr an dessen Zylinderrohrende bereitgestellt.

Entsprechend einer nächsten vorteilhaften Weiterbildung ist der Arbeitszylinder dadurch gekennzeichnet, dass die Ringschweißnaht eine Ringschweißnahtmittelachse aufweist, die gegenüber eine Hauptlängsachse des Zylinderrohrs ein Ringschweißnahtneigungswinkel alpha von 20 bis 70 Grad aufweist.

Die Ringschweißnahtmittelachse der im Querschnitt V-förmigen Ringschweißnaht ist gegenüber der Transversalebene geneigt und schließt zu dieser den Ringschweißnahtneigungswinkel alpha von 20 bis 70 Grad ein. Es wurde gefunden, dass durch eine Neigung in diesem Bereich einerseits eine zusätzliche Festigkeitserhöhung erreicht wird, indem durch die Neigung die durch Zugspannungen und Beulungsspannungen vorliegenden Komponenten der mehrachsigen Belastung der Schweißnaht vorteilhaft aufgeteilt werden und andererseits eine ausreichend geringe Streckenenergie vorliegt, um eine je nach beabsichtigter Kraftaufteilung unerwünschte übermäßige Erwärmung des Zylinderrohrzwischenabschnitts beim Schweißen zu vermeiden.

Gemäß einer nächsten Weiterbildung weist der Arbeitszylinder an seinem weiteren Zylinderrohrendabschnitt einen weiteren Kopplungsabschnitt auf, der in entsprechender Weise wie der erfindungsgemäße Kopplungsabschnitt ausgebildet ist. Die Beschreibungsinhalte zu dem erfindungsgemäßen Kopplungsabschnitt und zu dessen Vorteilen gelten somit in entsprechender Weise auch für den weiteren Kopplungsabschnitt.

Nach einem weiteren Aspekt betrifft die Erfindung ein Verfahren zur Herstellung eines erfindungsgemäßen Arbeitszylinders.

Der durch dieses Verfahren hergestellte Arbeitszylinder weist die Merkmale auf, wie sie vorstehend beschrieben sind. Insoweit gelten die Beschreibungsabschnitte zu dem erfindungsgemäßen Arbeitszylinder in entsprechender Weise ergänzend auch für das erfindungsgemäße Verfahren.

Das erfindungsgemäße Verfahren weist die folgenden Verfahrensschritte auf:
a) Aufschrauben des Zylinderrohrs mit seinem Zylinderrohrendabschnitt auf das Verschlussteil und Herstellen eines Eingriffs zwischen dem Innengewinde des Zylinderrohrgewindeabschnitts und dem Außengewinde des Verschlussteils und Herstellen des gemeinsamen Gewindeabschnitts,
b) Herstellen eines Druckkontakts an einer axialen Ringkontaktfläche zwischen dem Zylinderrohrende und dem Verschlussteil,
c) Beaufschlagen eines Anzugdrehmoments, Herstellen einer axialen Drucckraft und Herstellen einer axialen Stauchung des Zylinderrohrzwischenabschnitts,
d) Durchführen eines Laserverschweißens des Zylinderrohrendes und des Verschlussteils an der axialen Ringkontaktfläche mit thermischem Aufweichen und Verformen des Zylinderrohrendes und des Verschlussteils in einem Nahbereich der axialen Ringkontaktfläche bei thermischer Dehnung und gleichzeitiger Entspannung der axialen Stauchung des Zylinderrohrzwischenabschnitts,
e) Abkühlen unter Erstarrung des Zylinderrohrendes und des Verschlussteils in einem Nahbereich der axialen Ringkontaktfläche und Ausbilden der Ringschweißnaht und axialer thermischer Schrumpfung des Zylinderrohrzwischenabschnitts.

Die Verfahrensschritte werden nachfolgend im Einzelnen näher beschrieben.
a) Aufschrauben des Zylinderrohrs mit seinem Zylinderrohrendabschnitt auf das Verschlussteil und Herstellen eines Eingriffs zwischen dem Innengewinde des Zylinderrohrgewindeabschnitts und dem Außengewinde des Verschlussteils und Herstellen des gemeinsamen Gewindeabschnitts

In dem Verfahrensschritt a) werden das Außengewinde des Verschlussteils und das Innengewinde des Zylinderrohrgewindeabschnitts zueinander in Eingriff gebracht. Dann wird eine Verschraubung durchgeführt, so dass sich der gemeinsame Gewindeabschnitt ausbildet. Die Verschraubung wird fortgeführt, bis der Zylinderrohrendabschnitt mit seinem Zylinderrohrende am Verschlussteil anliegt.

b) Herstellen eines Druckkontakts an einer axialen Ringkontaktfläche zwischen dem Zylinderrohrende und dem Verschlussteil,

Das Zylinderrohrende weist eine distal gerichtete axiale Zylinderrohrringfläche und das Verschlussteil eine proximal gerichtete axiale Verschlussteilringfläche auf, die sich einander gegenüberliegen im Verfahrensschritt b) zu einander in einen Drucckontakt gebracht werden. Beide Ringflächen bilden dann die gemeinsame Ringkontaktfläche aus.

c) Beaufschlagen eines Anzugdrehmoments, Herstellen einer axialen Drucckraft und Herstellen einer axialen Stauchung des Zylinderrohrzwischenabschnitts,

Im Verfahrenschritt c) erfolgt das Beaufschlagen eines Anzugsdrehmoments. Dadurch wird zugleich eine axiale Druckkraft an der Ringkontaktfläche ausgebildet, so dass sich dort eine hohe Flächenpressung einstellt. Das Gewinde befindet sich in der distalen Spielendlage. Durch weiteres Anziehen der Schraubverbindung wird der Zylinderrohrzwischenabschnitt axial gestaucht, wobei es sich vorzugsweise um eine Stauchung ausschließlich im Elastizitätsbereich handelt. Nach diesem Verfahrensschritt befindet sich der Arbeitszylinder in einem Zustand der axialen Vorspannung. Durch den Grad der Stauchung lässt sich die spätere Aufteilung der axialen Zugkräfte zwischen der Ringschweißnaht und dem gemeinsamen Gewindeabschnitt beeinflussen. Mit zunehmender Stauchung erhöht sich der Anteil der bei dem fertigen Arbeitszylinder über die Ringschweißnaht übertragenen axialen Zugkraft.

d) Durchführen eines Laserverschweißens des Zylinderrohrendes und des Verschlussteils an der axialen Ringkontaktfläche mit thermischem Aufweichen und Verformen des Zylinderrohrendes und des Verschlussteils in einem Nahbereich der axialen Ringkontaktfläche bei thermischer Dehnung und gleichzeitiger Entspannung der axialen Stauchung des Zylinderrohrzwischenabschnitts

Im Verfahrensschritt d) wird der Schweißlaser im Bereich der axialen Ringkontaktfläche appliziert. Durch die mit dem Laserstahl eingetragene Schweißenergie kommt es zu einer Erhitzung und somit zu einem thermischen Aufweichen des Materials des Zylinderrohrendes und des Verschlussteils in dem Nahbereich der axialen Ringkontaktfläche. Durch dieses Erweichen gibt das Material nach und die elastische Stauchung des Zylinderrohrzwischenabschnitts entspannt sich. Zudem wird der Zylinderrohrzwischenabschnitt durch Wärmeleitung aus dem Nahbereich des Zylinderohrendes ebenfalls mit Wärme beaufschlagt, so dass damit eine thermische Dehnung bewirkt wird. Die Längenänderung durch die thermische Dehnung wird aufgrund der Erweichung des Materials in der Laserschweißzone, also im Nahbereich der axialen Ringkontaktfläche nicht behindert, so dass eine axiale Spannungsfreiheit erreicht werden kann. Hierbei kann durch den Grad der Wärmebeaufschlagung des Zylinderrohrzwischenabschnitts die spätere Aufteilung der aufzunehmenden axialen Zugkräfte zwischen der Ringschweißnaht und dem gemeinsamen Gewindeabschnitt zielgerichtet beeinflusst werden. Eine stärke Erwärmung erhöht den Anteil der bei dem fertigen Arbeitszylinder über die Ringschweißnaht übertragenen axialen Zugkraft. Hierbei kann optional der Zylinderrohrzwischenabschnitt über den durch das Laserschweißen ohnehin anfallenden Wärmeeintrag zusätzlich erwärmt werden.

Durch das Verpressen der Materialien an der Ringkontaktfläche im Verfahrensschritt c) wird zugleich vorteilhaft bei dem Verschweißen im Verfahrensschritt d) ein besonders zuverlässiger Stoffschluss erreicht und es werden nachteilige Lufteinschlüsse vermieden. Damit wird eine hoch belastbare Ringschweißnaht erzielt.

e) Abkühlen unter Erstarrung des Zylinderrohrendes und des Verschlussteils in einem Nahbereich der axialen Ringkontaktfläche und Ausbilden der Ringschweißnaht und unter axialer thermischer Kontraktion des Zylinderrohrzwischenabschnitts

Im Verfahrensschritt e) wird eine Wärmeableitung durchgeführt, so dass das erweichte Material erstarrt und sich im Bereich der axialen Ringkontaktfläche die Ringschweißnaht als Laserschweißnaht und somit dort eine stoffschlüssige Verbindung zwischen dem Verschlussteil und dem Zylinderrohr ausbildet. Bei der auch nach der Ausbildung der Ringschweißnaht fortgesetzten Abkühlung zieht sich der Zylinderrohrendabschnitt und hierbei insbesondere dessen Zylinderrohrzwischenabschnitt zusammen. Durch den axialen Anteil dieser thermischen Kontraktion wird der gemeinsame Gewindeabschnitt aus dem Zustand der distalen Spielendlage herausgeführt und in die Spielmittellage oder - je nach der Länge der thermischen Kontraktion - sogar in die proximale Spielendlage gebracht. Der gemeinsame Gewindeabschnitt ist damit zuverlässig frei von einer axialen Zugvorspannung.

Entsprechend einer vorteilhaften Weiterbildung ist das Verfahren dadurch gekennzeichnet, dass der Verfahrensschritt e) als Verfahrensschritt e1) durchgeführt wird und dass im Verfahrensschritt e1) die axiale thermische Kontraktion bis zur Ausbildung einer axialen Zugvorspannung in dem Zylinderrohrzwischenabschnitt durchgeführt wird.

Nach dieser Weiterbildung befindet sich dann der gemeinsame Gewindeabschnitt in einer proximalen Spielendlage. Diese besondere Weiterbildung hat den Vorteil, dass bei einer axialen Kraftbeaufschlagung infolge des Betriebsdrucks zunächst die Zugkraft vollständig von der Ringschweißnaht aufgenommen wird und der gemeinsame Gewindeabschnitt von der Zugkraft entlastet bleibt. Wenn bei einer Erhöhung der axialen Zugkraft die elastische Dehnung des Zylinderrohrzwischenabschnitts voranschreitet gelangt der gemeinsame Gewindeabschnitt zunächst in die Spielendlage und nachfolgend erst in die distale Spielendlage. Erst bei einem weiteren Kraftanstieg beginnt die Kraftübertragung über den gemeinsamen Gewindeabschnitt. Ab diesem Punkt beginnt sich die Kraftübertragung zwischen der Ringnaht und dem gemeinsamen Gewindeabschnitt aufzuteilen. Während die Kraftübertragung über die Ringschweißnaht ab diesem Punkt im Wesentlichen nicht mehr ansteigt, wird ein weiterer Anstieg der axialen Zugkraft über den gemeinsamen Gewindeabschnitt übertragen.

Die Erfindung wird als Ausführungsbeispiel anhand von
- Fig. 1: Kopplungsabschnitt des Arbeitszylinders nach Verfahrensschritt a) bis c) - schematische Schnittansicht
- Fig. 2: Kopplungsabschnitt des Arbeitszylinders nach Verfahrensschritt d) - schematische Schnittansicht
- Fig. 3: Kopplungsabschnitt des Arbeitszylinders nach Verfahrensschritt e) - schematische Schnittansicht
- Fig. 4: Kopplungsabschnitt des Arbeitszylinders im Übergang von dem Entlastungsbetriebszustand in den Lastbetriebszustand - schematische Schnittansicht
- Fig. 5: Kopplungsabschnitt des Arbeitszylinders in dem Lastbetriebszustand - schematische Schnittansicht
- Fig. 6: weiterer Kopplungsabschnitt des Arbeitszylinders in dem Lastbetriebszustand
- schematische Schnittansicht
näher erläutert.

Hierbei beziehen sich gleiche Bezugszeichen in den verschiedenen Figuren auf jeweils gleiche Merkmale oder Bauteile. Die Bezugszeichen werden in der Beschreibung auch dann verwandt, sofern sie in der betreffenden Figur nicht dargestellt sind.

Die Figuren zeigen ein Ausführungsbeispiel des Arbeitszylinders zugleich in Darstellung eines Ausführungsbeispiels des Verfahrens in den verschiedenen Verfahrensschritten.

Fig. 1 zeigt den Arbeitszylinder im Bereich des Zylinderrohrendabschnitts 5a und des Verschlussteils 4a. in dem Zustand nach Durchführung der Verfahrensschritte a) bis c). Der Zylinderrohrendabschnitt 5a des Zylinders 3 gliedert sich in distaler Abfolge in den Zylinderrohrgewindeabschnitt 5.1a, den Zylinderrohrgewindeabschnitt 5.2a und das Zylinderrohrende 5.3a. Das Innengewinde 9a des Zylinderrohrgewindeabschnitts 5.1a und das Außengewinde 8a des Verschlussteils 4a wurden in Verfahrensschritt a) in Eingriff gebracht und bilden nun den gemeinsamen Gewindeabschnitt aus. Ferner wurde in Verfahrensschritt b) der Druckkontakt an einer axialen Ringkontaktfläche 11a zwischen dem Zylinderrohrende 5.3a und dem Verschlussteil 4a durch weiteres Verschrauben hergestellt. In Verfahrensschritt c) erfolgte durch das Beaufschlagen eines Anzugdrehmoments das Herstellen einer axialen Druckkraft, wie dies durch den Doppelpfeil veranschaulicht ist. Der gemeinsame Gewindeabschnitt wurde in den Zustand der distalen Spielendlage gebracht und es erfolgte die Verspannung des Zylinderrohrzwischenabschnitts 5.2a zwischen dem Zylinderrohrgewindeabschnitt 5.1a und der axialen Ringkontaktfläche 11a und dadurch das Herstellen einer axialen Stauchung des Zylinderrohrzwischenabschnitts 5.2a als dessen elastische Verformung. Die Geometrie der Paarung von Innengewinde 9a und Außengewinde 8a ist in allen Figuren schematisch und stark überhöht dargestellt, um die Spiellagen besser zu veranschaulichen. Im vorliegenden Ausführungsbeispiel ist das Verschlussteil 4a als ein Bodenverschlussteil ausgebildet, das zusammen mit dem Zylinderrohr 3 den Arbeitsraum 6.1, hier als Kolbenraum, des Zylinderrinnenraums 6 ausbildet.

Fig. 2 zeigt den Arbeitszylinder nach Durchführung des Verfahrensschritts d) und zu Beginn des Verfahrensschritts e). Durch die Beaufschlagung mit einem Laser im Bereich der axialen Ringkontaktfläche 11a wurde das Material des Verschlussteils 4a und des Zylinderrohrs 3 am Zylinderrohrende 5.3a erweicht, welches sich infolge der Druckspannung verformt und somit eine axiale Streckung des Zylinderrohrzwischenabschnitts 5.2a unter axialer elastischer Rückverformung ermöglicht hat. In dem Bereich der bisherigen axialen Ringkontaktfläche 11a wurde nun die Ringschweißnaht 10a hergestellt. Der Zylinderrohrzwischenabschnitts 5.2a ist nun spannungsfrei und aufgrund dessen beginnender thermischen axialen Schrumpfung befindet sich der gemeinsame Gewindeabschnitt in einer Spielmittellage.

Fig. 3 zeigt den Arbeitszylinder nach Beendigung aller Verfahrensschritte a) bis e) in der Variante einer Zugvorspannung des Zylinderrohrzwischenabschnitts 5.2a. Nach weiterer axialer thermischen Schrumpfung des Zylinderrohrzwischenabschnitts 5.2a nach weiterer Abkühlung im Verfahrensschritt e) befindet sich der gemeinsame Gewindeabschnitt in der proximalen Spielendlage. Die an der Ringschweißnaht 10a angreifende Zugkraft ist durch den Pfeil an der Ringschweißnaht 10a dargestellt. Die drei entgegengesetzten kurzen Pfeile an den Gewindeflanken stellen die Übertragung der axialen Druckkraft über den gemeinsamen Gewindeabschnitt dar.

Im Entlastungsbetriebszustand erfolgt eine Übertragung von geringen axialen Kräften somit ausschließlich über die Ringschweißnaht 10a.

Fig. 4 und Fig. 5 zeigen den Arbeitszylinder unter Belastung.

Den Darstellungen in Fig. 4 und Fig. 5 liegt zu Grunde, dass der Arbeitszylinder im vorliegenden Ausführungsbeispiel wie dies dem Regelfall entspricht mit Befestigungsmodulen sowohl an der Kolbenstange als auch am Bodenverschlussteil versehen ist (nicht dargestellt). Als Befestigungsmodul wird ein Bauteil zur Kraftübertragung von dem Arbeitszylinder auf Bauteile einer Anwendungsvorrichtung verstanden. In einer verbreiteten Bauform weist das Befestigungsmodul eine Bohrung - häufig auch als Auge bezeichnet - auf, in welche ein Sperrelement wie beispielsweise ein Bolzen eingeschoben werden kann. Das Sperrelement verbindet das kolbenstangenseitige Befestigungsmodul formschlüssig mit einem Bauteil einer Anwendungsvorrichtung und gewährleistet im Betrieb die Kraftübertragung. Insbesondere kann ein solches Befestigungsmodul als Gelenklager ausgebildet sein. Fig. 4 und Fig. 5 zeigt den Fall, bei dem das Druckmittel im Kolbenstangenraum unter Druck steht und im Kolbenraum entspannt ist. Der Arbeitszylinder erzeugt somit zwischen den Befestigungsmodulen eine Zugkraft um eine Einfahrbewegung auszuführen. Der auf die innere Ringfläche des weiteren Verschlussteils 4b - hier vorliegend als Führungsverschlussteil - wirkende Druck bewirkt eine distale axiale Kraft, die auf das Zylinderrohr 3 übertragen und von diesem zu dem Kopplungsabschnitt 7a weitergeleitet wird. Dort liegt als gegengerichtete Zugkraft an dem Verschlussteil 4a die mittels dessen Befestigungsmoduls an die Anwendungsvorrichtung übertragene Zugkraft an.

Fig. 4 zeigt den Arbeitszylinder im Zustand eines Übergangs von dem Entlastungsbetriebszustand in den Lastbetriebszustand. Die über das Zylinderrohr 3 übertragene Zugkraft ist durch den Pfeil am Zylinderrohr 3 und die über das Befestigungsmodul auf das Verschlussteil 4a wirkende Zugkraft ist durch den entgegengerichteten Pfeil dargestellt. Der Zylinderrohrzwischenabschnitt 5.2a ist als elastische Verformung axial getreckt. Der Druck des Druckmittels ist jedoch noch nicht so hoch, dass die maximale axiale Streckung des Zylinderrohrzwischenabschnitts 5.2a erreicht ist und dass sich der gemeinsame Gewindeabschnitt in einer Spielmittellage befindet. Die Kraft aus dem Druck des Druckmittels wird weiterhin ausschließlich von der Ringschweißnaht 10a aufgenommen.

Fig. 5 zeigt den Arbeitszylinder im Lastbetriebszustand. Der Zylinderrohrzwischenabschnitt ist aufgrund der hohen axialen Kräfte - dargestellt durch die Doppelpfeile - bei hohem oder vollem Betriebsdruck des Druckmittels im Kolbenstangenraum elastisch soweit gestreckt, dass der gemeinsame Gewindeabschnitt in die distale Spielendlage gebracht wurde. Zwischen dem Außengewinde 8a und dem Innengewinde 9a werden nun zusätzlich Kräfte übertragen. Die drei kurzen Pfeile an den Gewindeflanken stellen die Übertragung der axialen Zugkraft über den gemeinsamen Gewindeabschnitt dar. Durch die Kraftübertragung über den gemeinsamen Gewindeabschnitt kann sich der Zylinderrohrzwischenabschnitt 5.2a nicht weiter dehnen, wodurch eine Überlastung der Ringschweißnaht 10a verhindert wird. Die insgesamt übertragene Zugkraft teilt sich nun auf in die zwischen der über die Ringschweißnaht übertragene Kraft und die über den gemeinsamen Gewindeabschnitt übertragene Kraft.

Fig. 6 zeigt ein Ausführungsbeispiel eines Arbeitszylinders, der einen weiteren Kopplungsabschnitt 7b aufweist, wobei hier ebenfalls der Lastbetriebszustand dargestellt ist.

Im Beispiel gemäß Fig. 6 handelt es sich bei dem weiteren Verschlussteil 4b um ein Führungsverschlussteil, durch das eine Kolbenstange der Kolbeneinheit 2 führt. Bei dem weiteren Arbeitsraum 6.2 handelt es sich somit um den Kolbenstangenraum. Der weitere Zylinderendabschnitt 5b ist wie der Zylinderendabschnitt 5a ausgebildet und weist den weiteren Zylinderrohrgewindeabschnitt 5.1b, den weiteren Zylinderrohrgewindeabschnitt 5.2b und das weitere Zylinderrohrende 5.3b auf. Das weitere Außengewinde 8b und das weitere Innengewinde 9b stehen im Eingriff und bilden den weiteren gemeinsamen Gewindeabschnitt aus. Zugleich sind das Zylinderrohr 3 und das weitere Verschlussteil 4b über die weitere umlaufende Ringschweißnaht 10b formschlüssig gekoppelt. Das Druckmittel in dem weiteren Arbeitsraum 6.2 bewirkt durch den hohen Betriebsdruck, der im Lastbetriebszustand auf die innere Ringfläche des weiteren Verschlussteils 4b wirkt - dargestellt durch die zwei parallelen Pfeile - eine axiale distale Kraft an dem weiteren Verschlussteil 4b. Diese wird erstens über die weitere Ringschweißnaht 10b auf das Zylinderrohr 3 übertragen - dargestellt durch den langen Pfeil im Zylinderrohrzwischenabschnitt 5.2b. Dadurch entsteht eine Zugkraft im Bereich des weiteren Zylinderrohrzwischenabschnitts 5.2b, die diesen elastisch dehnt. Aufgrund der so eintretenden axialen Lageverschiebung zwischen dem weiteren Innengewinde 9b und dem weiteren Außengewinde 8b werden zweitens auch über den weiteren gemeinsamen Gewindeabschnitt Kräfte auf das Zylinderrohr 3 - dargestellt durch die drei kurzen Pfeile an den Gewindeflanken - übertragen. Ergänzend gelten die Beschreibungen zu dem Aufbau und der Funktion des Kopplungsabschnitts 7a gemäß den Fig. 1 bis 5 in entsprechender Weise auch für den weiteren Kopplungsabschnitt 7b gemäß Fig. 6.

### Verwendete Bezugszeichen

- 1: Zylinder
- 2: Kolbeneinheit
- 3: Zylinderrohr
- 4a: Verschlussteil
- 4b: weiteres Verschlussteil
- 5a: Zylinderrohrendabschnitt
- 5.1a: Zylinderrohrgewindeabschnitt
- 5.2a: Zylinderrohrzwischenabschnitt
- 5.3a: Zylinderrohrende
- 5b: weiterer Zylinderrohrendabschnitt
- 5.1b: weiterer Zylinderrohrgewindeabschnitt
- 5.2b: weiterer Zylinderrohrzwischenabschnitt
- 5.3b: weiteres Zylinderrohrende
- 6: Zylinderinnenraum
- 6.1: Arbeitsraum
- 6.2: weiterer Arbeitsraum
- 7a: Kopplungsabschnitt
- 7b: weiterer Kopplungsabschnitt
- 8a: Außengewinde
- 8b: weiteres Außengewinde
- 9a: Innengewinde
- 9b: weiteres Innengewinde
- 10a: Ringschweißnaht
- 10b: weitere Ringschweißnaht
- 11a: axiale Ringkontaktfläche
- 12: Ringschweißnahtmittelachse

## Patentansprüche

1. Arbeitszylinder,
aufweisend einen Zylinder (1) und eine Kolbeneinheit (2),
wobei der Zylinder (1) ein Zylinderrohr (3), ein Verschlussteil (4a) und ein weiteres Verschlussteil (4b) aufweist,
wobei das Zylinderrohr (3) einen Zylinderrohrendabschnitt (5a) und einen weiteren Zylinderrohrendabschnitt (5b) aufweist, wobei das Verschlussteil (4a) an dem Zylinderrohrendabschnitt (5a) und das weitere Verschlussteil (4b) an dem weiteren Zylinderrohrendabschnitt (5b) angeordnet ist, und wobei das Zylinderrohr (3) und die Verschlussteile (4a, 4b) einen Zylinderinnenraum (6) ausbilden,
wobei die Kolbeneinheit (2) in dem Zylinderinnenraum (6) mindestens einen Arbeitsraum (6.1) ausbildet,
wobei der Zylinder (1) einen Kopplungsabschnitt (7a) aufweist, welcher das Verschlussteil (4a) und den Zylinderrohrendabschnitt (5a) aufweist, wobei der Zylinderrohrendabschnitt (5a) einen Zylinderrohrgewindeabschnitt (51a), einen Zylinderrohrzwischenabschnitt (52a) und ein Zylinderrohrende (53a) aufweist,
wobei das Verschlussteil (4a) ein Außengewinde (8a) und der Zylinderrohrgewindeabschnitt (51a) ein zu dem Außengewinde (8a) korrespondierendes Innengewinde (9a) aufweist, wobei das Außengewinde (8a) und das Innengewinde (9a) einen gemeinsamen Gewindeabschnitt ausbilden, der ausgebildet ist, das Verschlussteil (4a) und das Zylinderrohr (3) formschlüssig zu koppeln,
wobei das Zylinderrohrende (5a) mit dem Verschlussteil (4a) mittels einer umlaufenden Ringschweißnaht (10a) stoffschlüssig verbunden ist,
wobei die Ringschweißnaht (10a) als Laserringschweißnaht ausgebildet ist und eine druckmitteldichte Dichtebene ausbildet,
wobei der Arbeitszylinder ausgebildet ist, einen Entlastungsbetriebszustand oder einen Lastbetriebszustand einzunehmen, wobei in dem Entlastungsbetriebszustand kein oder nur ein geringer Betriebsdruck des Druckmittels anliegt, wobei in dem Lastbetriebszustand der volle oder ein hoher Betriebsdruck des Druckmittels anliegt,
wobei in dem Entlastungsbetriebszustand der gemeinsame Gewindeabschnitt keine axiale Zugkraft aufnimmt,
wobei in dem Lastbetriebszustand die Ringschweißnaht (10a) und der gemeinsame Gewindeabschnitt jeweils eine axiale Zugkraft aufnehmen.

2. Arbeitszylinder nach Anspruch 1,
**dadurch gekennzeichnet,**
**dass** in dem Entlastungsbetriebszustand der Zylinderrohrzwischenabschnitt (5.2a) eine Zugvorspannung aufweist und der gemeinsame Gewindeabschnitt eine axiale Druckkraft aufnimmt.

3. Arbeitszylinder nach einem der vorhergehenden Ansprüche,
**dadurch gekennzeichnet,**
**dass** bei einem Wechsel von dem Entlastungsbetriebszustand in den Lastbetriebszustand der Zylinderrohrzwischenabschnitt (52a) für eine axiale Dehnung innerhalb seiner Elastizitätsgrenze ausgebildet ist.

4. Arbeitszylinder nach einem der vorhergehenden Ansprüche,
**dadurch gekennzeichnet,**
**dass** die Ringschweißnaht (11a) eine Ringschweißnahttiefe aufweist, die zu einer Zylinderrohrwandungsdicke ein Verhältnis von 1,1 bis 2,5 aufweist.

5. Arbeitszylinder nach einem der vorhergehenden Ansprüche,
**dadurch gekennzeichnet,**
**dass** die Ringschweißnaht (11a) eine Ringschweißnahtmittelachse aufweist, die gegenüber eine Hauptlängsachse des Zylinderrohrs ein Ringschweißnahtneigungswinkel alpha von 20 bis 70 Grad aufweist.

6. Arbeitszylinder nach einem der vorhergehenden Ansprüche,
**dadurch gekennzeichnet,**
**dass** die Kolbeneinheit (2) in dem Zylinderinnenraum (6) einen weiteren Arbeitsraum (6.2) ausbildet,
wobei der Zylinder (1) einen weiteren Kopplungsabschnitt (7b) aufweist, welcher das weitere Verschlussteil (4b) und den weiteren Zylinderrohrendabschnitt (5b) aufweist,
wobei der weitere Zylinderrohrendabschnitt (5b) einen weiteren Zylinderrohrgewindeabschnitt (51b), einen weiteren Zylinderrohrzwischenabschnitt (52b) und ein weiteres Zylinderrohrende (53b) aufweist,
wobei das weitere Verschlussteil (4b) ein weiteres Außengewinde (8b) und der weitere Zylinderrohrgewindeabschnitt (51b) ein zu dem weiteren Außengewinde (8b) korrespondierendes weiteres Innengewinde (9b) aufweist, wobei das weitere Außengewinde (8b) und das weitere Innengewinde (9b) einen weiteren gemeinsamen Gewindeabschnitt ausbilden, der ausgebildet ist, das weitere Verschlussteil (4b) und das Zylinderrohr (3) formschlüssig zu koppeln,
wobei das weitere Zylinderrohrende (5b) mit dem weiteren Verschlussteil (4b) mittels einer weiteren umlaufenden Ringschweißnaht (10b) stoffschlüssig verbunden ist,
wobei die weitere umlaufende Ringschweißnaht (10b) als Laserringschweißnaht ausgebildet ist und eine druckmitteldichte Dichtebene ausbildet,
wobei in dem Entlastungsbetriebszustand der weitere gemeinsame Gewindeabschnitt keine axiale Zugkraft aufnimmt,
wobei in dem Lastbetriebszustand die weitere umlaufende Ringschweißnaht (10b) und der weitere gemeinsame Gewindeabschnitt jeweils eine axiale Zugkraft aufnehmen.

7. Verfahren zur Herstellung eines Arbeitszylinders,
wobei der Arbeitszylinder nach einem der Ansprüche 1 bis 5 ausgebildet ist, aufweisend die folgenden Verfahrensschritte:
a) Aufschrauben des Zylinderrohrs (3) mit seinem Zylinderrohrendabschnitt (5a) auf das Verschlussteil (4a) und Herstellen eines Eingriffs zwischen dem Innengewinde (10a) des Zylinderrohrgewindeabschnitts und dem Außengewinde (9a) des Verschlussteils (4a) und Herstellen des gemeinsamen Gewindeabschnitts,
b) Herstellen eines Druckkontakts an einer axialen Ringkontaktfläche (11a) zwischen dem Zylinderrohrende (5.3a) und dem Verschlussteil (4a),
c) Beaufschlagen eines Anzugdrehmoments, Herstellen einer axialen Drucckraft und Herstellen einer axialen Stauchung des Zylinderrohrzwischenabschnitts (5.2a),
d) Durchführen eines Laserverschweißens des Zylinderrohrendes (5.3a) und des Verschlussteils (4a) an der axialen Ringkontaktfläche (11a) mit thermischem Aufweichen und Verformen des Zylinderrohrendes (5.3a) und des Verschlussteils (4a) in einem Nahbereich der axialen Ringkontaktfläche (11a) bei thermischer Dehnung und gleichzeitiger Entspannung der axialen Stauchung des Zylinderrohrzwischenabschnitts (5.2a)
e) Abkühlen unter Erstarrung des Zylinderrohrendes (5.3a) und des Verschlussteils (4a) in einem Nahbereich der axialen Ringkontaktfläche (11a) und Ausbilden der Ringschweißnaht (10a) und axiale thermische Kontraktion - des Zylinderrohrzwischenabschnitts (5.2a)

8. Verfahren zur Herstellung eines Arbeitszylinders nach Anspruch 7,
**dadurch gekennzeichnet,**
**dass** der Verfahrensschritt e) als Verfahrensschritt e1) durchgeführt wird und dass im Verfahrensschritt e1) die axiale thermische Kontraktion bis zur Ausbildung einer axialen Zugvorspannung in dem Zylinderrohrzwischenabschnitt (5.2a) durchgeführt wird.

## Claims

1. A working cylinder,
comprising a cylinder (1) and a piston unit (2),
wherein the cylinder (1) comprises a cylinder tube (3), a closure part (4a) and a further closure part (4b),
wherein the cylinder tube (3) comprises a cylinder tube end portion (5a) and a further cylinder tube end portion (5b), wherein the closure part (4a) is arranged at the cylinder tube end portion (5a) and the further closure part (4b) is arranged at the further cylinder tube end portion (5b),
and wherein the cylinder tube (3) and the closure parts (4a, 4b) form a cylinder interior (6),
wherein the piston unit (2) forms at least one working chamber (6.1) in the cylinder interior (6),
wherein the cylinder (1) comprises a coupling portion (7a), which comprises the closure part (4a) and the cylinder tube end portion (5a),
wherein the cylinder tube end portion (5a) comprises a threaded cylinder tube portion (5.1a), an intermediate cylinder tube portion (5.2a), and a cylinder tube end (5.3a),
wherein the closure part (4a) has an external thread (8a) and the threaded cylinder tube portion (5.1a) has an internal thread (9a) corresponding to the external thread (8a), wherein the external thread (8a) and the internal thread (9a) form a common threaded portion which is designed to couple the closure part (4a) and the cylinder tube (3) in a form-fit manner,
wherein the cylinder tube end portion (5a) is connected to the closure part (4a) in a positive substance manner by means of a circumferential ring weld seam (10a),
wherein the ring weld seam (10a) is made as a laser ring weld seam and forms a pressure-medium-tight sealing plane,
wherein the working cylinder is designed to assume a load-relieved operating state or a loaded operating state,
wherein in the load-relieved operating state, no or only a low operating pressure of the pressure medium is applied, wherein in the loaded operating state the full or a high operating pressure of the pressure medium is applied, wherein in the load-relieved operating state the common threaded portion does not absorb any axial tensile force,
wherein in the loaded operating state, the ring weld seam (10a) and the common threaded portion each absorb an axial tensile force.

2. The working cylinder according to claim 1,
**characterized in**
**that** in the load-relieved operating state the intermediate cylinder tube portion (5.2a) has a tensile prestress and the common threaded portion absorbs an axial compressive force.

3. The working cylinder according to one of the preceding claims,
**characterized in**
**that** the intermediate cylinder tube portion (5.2a) is designed for an axial expansion within its elastic limit when the load-relieved operating state changes to the loaded operating state.

4. The working cylinder according to one of the preceding claims,
**characterized in**
**that** the ring weld seam (10a) has a ring weld seam depth which has a ratio of 1.1 to 2.5 with respect to a cylinder tube wall thickness.

5. The working cylinder according to one of the preceding claims,
**characterized in**
**that** the ring weld seam (10a) has a ring weld seam centre axis which has a ring weld seam inclination angle alpha of 20 to 70 degrees with respect to a main longitudinal axis of the cylinder tube.

6. The working cylinder according to one of the preceding claims,
**characterized in**
**that** the piston unit (2) forms a further working chamber (6.2) in the cylinder interior (6),
wherein the cylinder (1) comprises a further coupling portion (7b) which comprises the further closure part (4b) and the further cylinder tube end portion (5b),
wherein the further cylinder tube end portion (5b) comprises a further threaded cylinder tube portion (5.1b), a further intermediate cylinder tube portion (5.2b) and a further cylinder tube end (5.3b),
wherein the further closure part (4b) has a further external thread (8b) and the further threaded cylinder tube portion (5.1b) has a further internal thread (9b) corresponding to the further external thread (8b), wherein the further external thread (8b) and the further internal thread (9b) form a further common threaded portion which is designed to couple the further closure part (4b) and the cylinder tube (3) in a form-fit manner,
wherein the further cylinder tube end (5b) is connected to the further closure part (4b) in a positive substance manner by means of a further circumferential ring weld seam (10b),
wherein the further circumferential ring weld seam (10b) is made as a laser ring weld seam and forms a pressure-tight sealing plane,
wherein in the load-relieved operating state the further common threaded portion does not absorb any axial tensile force,
wherein in the loaded operating state the further circumferential ring weld seam (10b) and the further common threaded portion each absorb an axial tensile force.

7. A method for manufacturing a working cylinder,
wherein the working cylinder is designed according to one of claims 1 to 5, comprising the following process steps:
a) screwing the cylinder tube (3) with its cylinder tube end portion (5a) onto the closure part (4a), and producing an engagement of the internal thread (9a) of the cylinder tube threaded portion with the external thread (8a) of the closure part (4a), and producing the common threaded portion,
b) establishing a pressure contact at an axial ring contact surface (11a) between the cylinder tube end (5.3a) and the closure part (4a),
c) applying a tightening torque, exerting an axial compressive force and effecting an axial compression of the intermediate cylinder tube portion (5.2a),
d) performing laser welding of the cylinder tube end (5.3a) and the closure part (4a) at the axial ring contact surface (11a) with thermal softening and deformation of the cylinder tube end (5.3a) and the closure part (4a) in a close range of the axial ring contact surface (11a) with thermal expansion and simultaneous relaxation of the axial compression of the intermediate cylinder tube portion (5.2a),
e) cooling with solidification of the cylinder tube end (5.3a) and of the closure part (4a) in a close range of the axial ring contact surface (11a) and forming the ring weld seam (10a) and axial thermal contraction of the intermediate cylinder tube portion (5.2a).

8. The method for producing a working cylinder according to claim 7,
**characterized in**
**that** the process step e) is carried out as process step e1) and that in the process step e1) the axial thermal contraction is carried out until an axial tensile prestress is achieved in the intermediate cylinder tube portion (5.2a).

## Revendications

1. Cylindre de travail,
comprenant un cylindre (1) et une unité de piston (2),
où le cylindre (1) comprend un tube cylindrique (3), un élément de fermeture (4a) et un autre élément de fermeture (4b),
où le tube cylindrique (3) présente une section d'extrémité de tube cylindrique (5a) et une autre section d'extrémité de tube cylindrique (5b), l'élément de fermeture (4a) étant disposé sur la section d'extrémité de tube cylindrique (5a) et l'autre élément de fermeture (4b) sur l'autre section d'extrémité de tube cylindrique (5b),
et où le tube cylindrique (3) et les éléments de fermeture (4a, 4b) forment un espace intérieur de cylindre (6),
où l'unité de piston (2) forme au moins un espace de travail (6.1) dans l'espace intérieur de cylindre (6),
où le cylindre (1) comprend une section d'accouplement (7a) comprenant l'élément de fermeture (4a) et la section d'extrémité de tube cylindrique (5a), où la section d'extrémité de tube cylindrique (5a) comprend une section filetée de tube cylindrique (5.1a), une section intermédiaire de tube cylindrique (5.a) et une extrémité du tube cylindrique (5.3a),
où l'élément de fermeture (4a) présente un filetage extérieur (8a) et la section filetée du tube cylindrique (5.1a) présente un filetage intérieur (9a) correspondant au filetage extérieur (8a), le filetage extérieur (8a) et le filetage intérieur (9a) forment une section filetée commune qui est conçue pour coupler par complémentarité de forme l'élément de fermeture (4a) et le tube cylindrique (3),
où la section d'extrémité du tube cylindrique (5a) est reliée à l'élément de fermeture (4a) par une liaison de matière au moyen d'une soudure annulaire périphérique (10a),
où la soudure annulaire (10a) est réalisée sous la forme d'une soudure annulaire au laser et forme un plan d'étanchéité étanche aux fluides sous pression,
où le cylindre de travail est conçu pour prendre un état de fonctionnement de décharge ou un état de fonctionnement de charge,
où aucune pression de fonctionnement du fluide de pression n'est appliquée dans l'état de fonctionnement de décharge ou seulement une faible pression de fonctionnement, où la pression de fonctionnement du fluide de pression est totale ou élevée dans l'état de fonctionnement de charge, où la section filetée commune ne reçoit aucune force de traction axiale dans l'état de fonctionnement de décharge,
où la soudure annulaire (10a) et la section filetée commune absorbent chacun une force de traction axiale dans l'état de fonctionnement en charge.

2. Cylindre de travail selon la revendication 1
est **caractérisé en ce**
**que**, dans l'état de fonctionnement de décharge, la section intermédiaire de tube cylindrique (52a) présente une précontrainte de traction et la section filetée commune absorbe une force de compression axiale.

3. Cylindre de travail suivant une des revendications précédentes
est **caractérisé en ce**
**que**, lors d'un passage de l'état de fonctionnement de décharge à l'état de fonctionnement de charge, la section intermédiaire de tube cylindrique (52a) est formée pour un allongement axial à l'intérieur de sa limite d'élasticité.

4. Cylindre de travail suivant une des revendications précédentes
est **caractérisé en ce**
**que** la soudure annulaire (10a) possède une profondeur de la soudure annulaire qui présente un rapport de 1,1 à 2,5 par rapport à une épaisseur de paroi du tube cylindrique.

5. Cylindre de travail suivant une des revendications précédentes
est **caractérisé en ce**
**que** la soudure annulaire (10a) possède un axe central de soudure annulaire qui présente un angle d'inclinaison de la soudure annulaire alpha de 20 à 70 degrés par rapport à un axe longitudinal principal du tube cylindrique.

6. Cylindre de travail suivant une des revendications précédentes
est **caractérisé en ce**
**que** l'unité de piston (2) forme au moins un autre espace de travail (6.2) dans l'espace intérieur de cylindre (6),
où le cylindre (1) comprend une autre section d'accouplement (7b) comprenant l'autre élément de fermeture (4b) et l'autre section d'extrémité de tube cylindrique (5b),
où l'autre section d'extrémité de tube cylindrique (5b) comprend une autre section filetée de tube cylindrique (5.1b), une autre section intermédiaire de tube cylindrique (5.2b) et une autre extrémité du tube cylindrique (5.3b), où l'autre élément de fermeture (4b) présente un autre filetage extérieur (8b) et l'autre section filetée du tube cylindrique (5.1b) présente un autre filetage intérieur (9b) correspondant à l'autre filetage extérieur (8b), l'autre filetage extérieur (8b) et l'autre filetage intérieur (9b) forment une autre section filetée commune qui est conçue pour coupler par complémentarité de forme l'autre élément de fermeture (4a) et le tube cylindrique (3),
où l'autre section d'extrémité du tube cylindrique (5b) est reliée à l'autre élément de fermeture (4b) par une liaison de matière au moyen d'une autre soudure annulaire périphérique (10b),
où l'autre soudure annulaire périphérique (10b) est réalisée sous la forme d'une soudure annulaire au laser et forme un plan d'étanchéité étanche aux fluides sous pression,
où la section filetée commune ne reçoit aucune force de traction axiale dans l'état de fonctionnement de décharge,
où l'autre soudure annulaire périphérique (10b) et l'autre section filetée commune absorbent chacun une force de traction axiale dans l'état de fonctionnement en charge.

7. Procédé pour la fabrication d'un cylindre de travail,
où le cylindre de travail est réalisé selon l'une des revendications 1 à 5, comprenant les suivantes étapes de procédé:
a) vissage du tube cylindrique (3) avec sa section d'extrémité de tube cylindrique (5a) sur l'élément de fermeture (4a) et réalisation d'un accrochage entre le filetage intérieur (9a) de la section filetée du tube cylindrique et le filetage extérieur (8a) de l'élément de fermeture (4a) et réalisation de la section filetée commune,
b) réalisation d'un contact par pression sur une surface de contact annulaire axiale (11a) entre l'extrémité du tube cylindrique (5.3a) et l'élément de fermeture (4a),
c) application d'un couple de serrage, création d'une force de compression axiale et création d'un écrasement axial de la section intermédiaire du tube cylindrique (5.2a),
d) réalisation d'un soudage au laser de l'extrémité du tube cylindrique (5.3a) et de l'élément de fermeture (4a) au niveau de la surface de contact annulaire axiale (11a), avec un ramollissement thermique et une déformation de l'extrémité du tube cylindrique (5.3a) et de l'élément de fermeture (4a) dans une zone proche de la surface de contact annulaire axiale (11a), avec une dilatation thermique et une relaxation simultanée de la compression axiale de la section intermédiaire du tube cylindrique (5.2a)
e) refroidissement avec solidification de l'extrémité du tube cylindrique (5.3a) et de l'élément de fermeture (4a) dans une zone proche de la surface de contact annulaire axiale (11a) et formation de la soudure annulaire (10a) et contraction thermique axiale de la section intermédiaire du tube cylindrique (5.2a).

8. Procédé pour la fabrication d'un cylindre de travail selon la revendication 7 est **caractérisé en ce**
**que** l'étape de procédé e) est réalisée comme étape de procédé e1) et que, dans l'étape de procédé e1), la contraction thermique axiale est réalisée jusqu'à la formation d'une précontrainte de traction axiale dans la section intermédiaire de tube cylindrique (52a).
